# EUROPÄISCHE PATENTSCHRIFT

(11) **EP 0 786 562 B1**
(45) Veröffentlichungstag und Bekanntmachung des Hinweises auf die Patenterteilung: **12.09.2001**
(21) Anmeldenummer: 96810816.7
(22) Anmeldetag: 21.11.1996
(51) Int. Cl.: E03D 11/14

(54) **Wandhalterung an einem Montagegestell**
Wall support on a mounting frame
Support mural sur un cadre de montage

(30) Priorität: 25.01.1996 CH 19496
(43) Veröffentlichungstag der Anmeldung: 30.07.1997
(62) Teilanmeldung aus: 99117511.8
(73) Patentinhaber: GEBERIT TECHNIK AG, 8645 Jona (CH)
(72) Erfinder: Schmucki, Peter, 8733 Eschenbach (CH); Marti, Silvio, 8640 Rapperswil (CH); Mahler, Alfred, 8645 Jona (CH)
(74) Vertreter: Groner, Manfred

(56) Entgegenhaltungen:
- EP-A- 0 076 945
- EP-A- 0 731 226
- CH-A- 598 438
- DE-A- 3 410 499
- DE-U- 9 412 649

## Beschreibung

Die Erfindung betrifft eine Wandhalterung an einem Montagegestell für Sanitärapparate gemäss dem Oberbegriff des Anspruchs 1.

Eine Wandhalterung an einem Montagegestell dieser Art ist aus der DE 3 410 499 A und der nicht vorveröffertlichten EP 0 731 226 A bekannt und dient dazu, das Montagegestell in Einzelmontage an einer Gebäudewand zu montieren. Das Befestigungsteil ist eine längliche Platte mit einem Langloch, die beispielsweise mit einem Dübel an der Gebäudewand befestigt wird. Das Verbindungsteil ist eine Gewindeschraube, die fest im Montagerahmen integriert ist und die in einem hülsenförmigen Ansatz des Befestigungsteils eingeschraubt ist. Durch Drehen der Gewindeschraube ist die Tiefeneinstellung des Montagerahmens stufenlos möglich.

Montagerahmen werden insbesondere für die Installation von Urinal-, Wasserklosett- oder Waschtischanlagen verwendet. Die Wandhalterung muss entsprechend vergleichsweise hohe Kräfte aufnehmen können. Bei der genannten Wandhalterung ist die Gewindeschraube in einem speziellen Eckelement des Montagerahmens gelagert. Der Montagerahmen kann deshalb sinnvoll nur für die Vorwandmontage verwendet werden. Wünschbar wäre jedoch ein Montagerahmen, der wahlweise für die Vorwand- oder Ständerwandmontage verwendet werden kann.

Dir EP 0 076 945 offenbart einem Dübel zur Abstandsbefestigung von Fassadenplatten.

Erfindungsgemäss wird eine Wandhalterung an einem Montagegestell gemäss Anspruch 1 vorgeschlagen. Der vormontierbare Einsatz ist gemäss einer Weiterbildung der Erfindung eine Hülse, die in einer Bohrung des Hohlprofils eingesetzt ist. Die Hülse bildet vorzugsweise mit einer Gewindekopfschraube eine Baueinheit. Soll der Montagerahmen für die Vorwandmontage verwendet werden, so wird die genannte Baueinheit am Montagerahmen angebracht. Im Fall einer Ständerwandmontage wird der Montagerahmen ohne eine solche Baueinheit und somit ohne Wandhalterung verwendet. Für die beiden genannten Montagearten kann somit der gleiche Montagerahmen verwendet werden.

Nach einer Weiterbildung der Erfindung ist der Einsatz eine Hülse, die in eine Bohrung des Hohlprofils eingesetzt, insbesondere eingerastet ist. Dies ermöglicht eine Anbringung der Wandhalterung am Montagerahmen im wesentlichen ohne Werkzeuge. Die Gewindekopfschraube bildet vorzugsweise mit der Hülse eine Baueinheit. Die Hülse kann dann zusammen mit der Gewindekopfschraube in die Bohrung des Montagerahmens eingesetzt werden. Dies ermöglicht im Fall einer Vorwandmontage ein sehr einfaches und schnelles Anbringen der Wandhalterung. Wesentlich ist auch, dass für die Wandhalterung der Montagerahmen kein spezielles Eckelement benötigt. Die für den Einsatz notwendige Öffnung ist vorzugsweise eine Bohrung, und benötigt deshalb nur eine sehr einfache Bearbeitung des Montagerahmens.

Nach einer Weiterbildung der Erfindung sind am wandnahen Ende des Verbindungsteils ein Wandwinkel und ein Beplankungswinkel angeordnet. Der Beplankungswinkel ermöglicht eine wesentlich einfachere Montage von Beplankungselementen. Ist der Beplankungswinkel gemäss einer Weiterbildung der Erfindung drehbar auf den Wandwinkel aufgerastet, so ermöglicht dies eine besonders einfache Montage und zudem ein einfaches und genaues Ausrichten des Beplankungswinkels.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine Teilansicht eines Montagerahmens mit zwei Wandhalterungen,
- Figur 2: eine Ansicht eines Teils der Wandhalterung,
- Figur 3: eine weitere Ansicht des Teils gemäss Figur 2,
- Figur 4: einen horizontalen Schnitt durch die erfindungsgemässe Wandhalterung,
- Figur 5: ein Schnitt durch einen Teil der Wandhalterung, und
- Figur 6: eine Ansicht des Teils gemäss Figur 5.

Die Figur 1 zeigt schematisch einen Montagerahmen 1, der an zwei Ecken 9 eines rechteckigen Rahmens aus Hohlprofilrohren 3 zwei Wandhalterungen 2 aufweist. Der Montagerahmen 1 besitzt zwei Tragfüsse 6, die an einem Gebäudeboden 7 angeschraubt sind. Im Rahmen 1 ist mit Verbindungsmitteln 5 ein Unterputzspülkasten 4 gelagert. Unterhalb diesem ist beispielsweise eine hier nicht gezeigte Klosettschüssel in an sich bekannter Weise am Montagerahmen 1 befestigt.

Wie insbesondere Figur 4 zeigt, weisen die beiden Wandhalterungen 2 jeweils eine Gewindekopfschraube 20 mit einem Aussengewinde 27 und einem Kopf 21 auf. Das Kopfende der Schraube 20 ist in einem Einsatz 22 gelagert, der durch eine Bohrung 29 in ein Hohlprofilrohr 3 eingesetzt ist. Am Einsatz 22 angeformte Rastzungen 24 mit inneren Rastnocken 26 und äusseren Rastnocken 25 sichern die Schraube 20 drehbar im Einsatz 22 und gleichzeitig den Einsatz 22 im Hohlprofilrohr 3. Der Einsatz 22 bildet mit der Gewindekopfschraube 20 eine Einheit, die zu deren Montage lediglich durch die Bohrung 28 und 29 in das Hohlprofilrohr 3 eingesetzt werden muss.

Die Gewindekopfschraube 20 ragt durch eine Bohrung 28 an der Rückseite des Montagerahmens 1 aus diesem heraus und ist mit ihrem freien Ende in ein Gewinde 15 an einer Lagerhülse 13 eines Wandwinkels 10 eingeschraubt. Zur Befestigung des Wandwinkels 10 besitzt die Platte 12 ein Langloch 11. Durch Drehen der Gewindekopfschraube 20 kann der Abstand zwischen dem Montagegestell 1 und der Gebäudewand 8 stufenlos verstellt werden.

Auf den Wandwinkel 10 ist ein Beplankungswinkel 16 achsial aufgesetzt, der mittels einer Rastzunge 19 an der Platte 12 befestigt ist und der eine an die Gebäudewand 8 angelegte Platte 30 sowie eine winkelförmige und von der Gebäudewand 8 vertikal abstehende Seitenwand 18 aufweist. Die Platte 30 weist eine vertikal abstehende Hülse 32 auf. Die Hülse 32 greift in eine Bohrung 34 der Lagerhülse 13 und in eine Bohrung 31 der Platte 30 ein und verbindet den Wandwinkel 10 drehbar mit dem Beplankungswinkel 16. In die Platte 30 ist gemäss Figur 2 ein bogenförmiges Langloch 17 eingearbeitet, das mit dem Langloch 11 innerhalb eines Drehbereichs von 90° in Deckung ist. Die Seitenwand 18 kann damit durch Drehen des Beplankungswinkels 16 für die Beplankung genau ausgerichtet werden. Dies gilt selbstverständlich für beide Wandhalterungen 2, die spiegelsymmetrisch zueinander angeordnet aber sonst gleich ausgebildet sind und deren Beplankungswinkel 16 unabhängig voneinander für die Beplankung genau ausgerichtet werden können. Der Wandwinkel 10 und der Beplankungswinkel 16 bilden vorzugsweise ebenfalls eine Einheit. Wie die Figur 4 zeigt, ist mit einer Schweissstelle 33 die Platte 30 fest mit der Hülse 32 verbunden. Eine weitere Schweissstelle 14 verbindet die Hülse 32 mit der Platte 12.

Die Montage der Wandhalterungen 2 am Rahmen 1 ist sehr einfach. Dazu wird die vormontierte Baueinheit bestehend aus der Gewindekopfschraube 20 und dem Einsatz 22 wie oben erwähnt in die Bohrungen 28 und 29 des Hohlprofilrohres 3 eingesetzt. Auf das hervorragende Ende der Gewindekopfschraube 20 wird nun die Baueinheit, bestehend aus den beiden Winkeln 10 und 16, aufgeschraubt. Für die Vorwandmontage kann somit der Montagerahmen 1 sehr schnell und im wesentlichen ohne Werkzeuge mit den beiden Wandhalterungen 2 versehen werden. Nach dem Befestigen der Wandhalterungen 2 an der Gebäudewand 8 kann die Tiefeneinstellung durch Drehen der Gewindekopfschrauben 20 von vorne erfolgen. Dazu wird ein Schraubendreher durch die Bohrung 29 eingeführt und am Kopf 21 angesetzt. Die eingestellte Tiefe kann durch eine hier nicht gezeigte Kontermutter gesichert werden, die auf die Gewindeschraube 20 aufgeschraubt ist. Die Kontermutter kann ein Teil des Einsatzes 22 sein und wäre dann innerhalb des Hohlprofilrohres 3 angeordnet. Zum Drehen der Kontermutter kann durch einen Längsschlitz 35 des Hohlprofilrohres 3 ein geeigneter Gabelschlüssel eingeführt werden. Die Wandhalterungen 2 bestehen vorzugsweise aus Metallteilen, der Einsatz 22 ist jedoch vorzugsweise ein Spitzgussteil aus einem geeigneten Kunststoff.

## Patentansprüche

1. Wandhalterung an einem rahmenförmigen und mit Tragfüssen (6) versehenen Montagegestell (1) aus Hohlprofilrohren (3) für Sanitärapparate, mit wenigstens einem am Montagegestell (1) gelagerten Verbindungsteil (20) und einem an einem freien Ende des Verbindungsteils (20) angebrachten Befestigungsteil (10), das an einer Gebäudewand (8) anzubringen ist, **dadurch gekennzeichnet, dass** das Verbindungsteil (20) in eine an der Vorderseite des Montagegestells angeordnete Öffnung (29) eines Hohlprofilrohres (3) in einer Ecke des Montagegestells (1) eingreift und an einem hinter dieser Öffnung (29) im Hohlprofilrohr (3) angeordneten und vormontierbaren sowie gesicherten Einsatz (22) gelagert ist.

2. Wandhalterung an einem Montagegestell nach Anspruch 1, **dadurch gekennzeichnet, dass** das Verbindungsteil (20) und der Einsatz (22) eine im Montagegestell (1) vormontierbare Baueinheit bilden.

3. Wandhalterung an einem Montagegestell nach Anspruch 1 oder 2, **dadurch gekennzeichnet**, dass das Verbindungsteil (20) eine Gewindekopfschraube ist.

4. Wandhalterung an einem Montagegestell nach Anspruch 3, **dadurch gekennzeichnet, dass** die Gewindekopfschraube (20) an ihrem Kopf (21) drehbar und achsial gesichert gelagert ist.

5. Wandhalterung an einem Montagegestell nach Anspruch 3 oder 4, **dadurch gekennzeichnet, dass** die Gewindekopfschraube (20) mit Rastmitteln (24) im Einsatz (22) gehalten ist.

6. Wandhalterung an einem Montagegestell nach Anspruch 5, **dadurch gekennzeichnet**, dass der Einsatz (22) eine Hülse ist, die in eine Bohrung (29) des Hohlprofils (3) eingesetzt ist.

7. Wandhalterung an einem Montagegestell nach einem der Ansprüche 1 bis 6, **dadurch gekennzeichnet, dass** der Einsatz (22) eine Kontermutter aufweist.

8. Wandhalterung an einem Montagegestell nach einem der Ansprüche 1 bis 7, **dadurch gekennzeichnet, dass** das Hohlprofil (3) ein längsgeschlitztes Hohlprofilrohr ist.

9. Wandhalterung an einem Montagegestell nach einem der Ansprüche 1 bis 8, **dadurch gekennzeichnet, dass** der Einsatz (22) Rastmittel (24) zur achsialen Sicherung des Verbindungsteils im Einsatz aufweist.

10. Wandhalterung an einem Montagegestell nach einem der Ansprüche 1 bis 9, **dadurch gekennzeichnet, dass** am wandnahen Ende des Verbindungsteils (20) ein Wandwinkel (10) und ein Beplankungswinkel (16) angeordnet sind.

11. Wandhalterung an einem Montagegestell nach Anspruch 10, **dadurch gekennzeichnet**, dass der Beplankungswinkel (16) drehbar auf den Wandwinkel (10) aufgerastet ist.

12. Wandhalterung an einem Montagegestell nach Anspruch 10 oder 11, **dadurch gekennzeichnet, dass** der Wandwinkel (10) eine senkrecht zur Gebäudewand (8) sich erstreckende Hülse (13) aufweist, an welcher der Beplankungswinkel (16) drehbar gelagert ist und in die das Verbindungsteil (20) längsverstellbar eingreift.

## Claims

1. A wall fixture on a mounting frame (1) made of hollow sections (3) and having bearing pads (6) for attachment of sanitary appliances, with at least one connecting piece (20) attached to it, and a fastening element (10) attached to a free end of connecting piece (20), which is mounted on a structural wall (8), **characterized in that** connecting piece (20) snaps into an opening (29) in the front of hollow section (3) in a corner of frame (1) and sits in a pre-assembled and secured recess (22) in hollow section (3) behind this opening (29).

2. A wall fixture with mounting frame according to Claim 1, **characterized in that** comiectiiig piece (20) and recess (22) form a single unit that can be pre-assembled in mounting frame (1).

3. A wall fixture with mounting frame according to Claim 1 or 2, **characterized in that** connecting piece (20) is an adjusting screw.

4. A wall fixture with mounting frame according to Claim 3, **characterized in that** the head (21) of adjusting screw (20) is axially secured and can be rotated.

5. A wall fixture with mounting frame according to Claim 3 or 4, **characterized in that** adjusting screw (20) is held in recess (22) with lugs (24).

6. A wall fixture with mounting frame according to Claim 5, **characterized in that** recess (22) is a cylindrical socket inserted in a hole (29) in hollow section (3).

7. A wall fixture with mounting frame according to Claims 1 - 6, **characterized in that** recess (22) has a counter-sunk nut in it.

8. A wall fixture with mounting frame according to Claims 1 - 7, **characterized in that** hollow section (3) is an elongated hollow tubular section.

9. A wall fixture with mounting frame according to Claims 1 - 8, **characterized in that** recess (22) has catches (24) for securing the connecting piece in the recess.

10. A wall fixture with mounting frame according to Claims 1 - 9, **characterized in that** a wall angle plate (10) and panel angle plate (16) are attached at the wall end of the connecting piece (20).

11. A wall fixture with mounting frame according to Claim 10, **characterized in that** the panel angle (16) locks into wall angle (10) and rotates in it.

12. A wall fixture with mounting frame according to Claim 10 or 11, **characterized in that** wall angle (10) has a socket projecting vertically from structural wall (8), on which panel angle (16) can rotate and into which connecting piece (20) engages to an extent that is continuously adjustable.

## Revendications

1. Support mural installé sur un châssis de montage (1) en forme de cadre, comportant des pieds de support (6) et constitué par des tubes profilés creux (3), pour des appareils sanitaires, comportant au moins une partie de liaison (20) montée sur le châssis de montage (11), et une partie de fixation (10), montée sur une extrémité libre de la partie de liaison (20) et qui doit être installée sur un mur (8) de bâtiment, **caractérisé en ce que** la partie de liaison (20) s'engage dans une ouverture (29), qui est formée dans la face avant du châssis de montage, d'un tube profilé creux (3) dans un angle du châssis de montage (1), et est montée sur et supportée par un insert (22) qui est disposé, peut être préassemblé et est monté ou est bloqué derrière cette ouverture (29) dans le tube profilé creux (3) .

2. Support mural installé sur un châssis de montage selon la revendication 1, **caractérisé en ce que** la partie de liaison (20) et l'insert (22) forment une unité de construction pouvant être préassemblée dans le châssis de montage (1).

3. Support mural installé sur un châssis de montage selon la revendication 1 ou 2, **caractérisé en ce que** la partie de liaison (20) est une vis à tête.

4. Support mural installé sur un châssis de montage selon la revendication 3, **caractérisé en ce que** la vis à tête (20) est montée de telle sorte que sa tête (21) est bloquée en rotation et axialement.

5. Support mural installé sur un châssis de montage selon la revendication 3 ou 4, **caractérisé en ce que** la vis à tête (20) est retenue dans l'insert (22) par des moyens d'encliquetage (24).

6. Support mural installé sur un châssis de montage selon la revendication 5, **caractérisé en ce que** l'insert (22) est une douille, qui est utilisée dans un perçage (29) du profilé creux (3) .

7. Support mural installé sur un châssis de montage selon l'une des revendications 1 à 6, **caractérisé en ce que** l'insert (22) possède un contre-écrou.

8. Support mural installé sur un châssis de montage selon l'une des revendications 1 à 7, **caractérisé en ce que** le profilé creux (3) est un tube profilé creux fendu longitudinalement.

9. Support mural installé sur un châssis de montage selon l'une des revendications 1 à 8, **caractérisé en ce que** l'insert (22) comprend des moyens d'encliquetage (24) servant à bloquer axialement la partie de liaison dans l'insert.

10. Support mural installé sur un châssis de montage selon l'une des revendications 1 à 9, **caractérisé en ce qu'**une équerre murale (10) et une équerre de revêtement (16) sont disposées sur l'extrémité, proche du mur, de la partie de liaison (20).

11. Support mural installé sur un châssis de montage selon la revendication 10, **caractérisé en ce que** l'équerre de revêtement (16) est encliquetée de manière à pouvoir tourner sur l'équerre murale (10).

12. Support mural installé Sur un châssis de montage selon la revendication 10 ou 11, **caractérisé en ce que** l'équerre murale (10) possède une douille (13) qui s'étend perpendiculairement à la paroi (8) du boîtier, et sur laquelle l'équerre de revêtement (16) montée de manière à pouvoir tourner et dans laquelle la partie de liaison (20) s'engage de manière à être réglable longitudinalement.
